# EUROPÄISCHE PATENTSCHRIFT

(11) **EP 0 275 887 B1**
(45) Veröffentlichungstag und Bekanntmachung des Hinweises auf die Patenterteilung: **24.03.1993**
(21) Anmeldenummer: 88100222.4
(22) Anmeldetag: 11.01.1988
(51) Int. Cl.: B65B 51/02

(54) **Vorrichtung zum Auftragen von Leim auf Verpackungs-Zuschnitte**
Device for applying adhesive to packaging blanks
Dispositif pour appliquer de la colle sur des ébauches d'emballage

(30) Priorität: 20.01.1987 DE 3701427
(43) Veröffentlichungstag der Anmeldung: 27.07.1988
(73) Patentinhaber: Focke & Co. (GmbH & Co.), 27283 Verden (DE)
(72) Erfinder: Focke, Heinz, D-2810 Verden (DE); Oertel, Wolfgang, D-2816 Kirchlinteln (DE)
(74) Vertreter: Bolte, Erich, Dipl.-Ing.

(56) Entgegenhaltungen:
- DE-C- 441 358
- GB-A- 1 281 259
- US-A- 1 795 666

## Beschreibung

Die Erfindung betrifft eine Vorrichtung zum Auftragen von Leim auf Teile von Verpackungs-Zuschnitten, insbesondere auf Faltlappen, mit einem Leimauftragungsorgan, welches einem Leimbhälter entnommene Leimportionen auf den Verpackungs-Zuschnitt überträgt und gegen den frei abstehenden, elastisch verformbaren Faltlappen bewegbar und auf diesem mit einer Leimfläche abwälzbar ist.

Bei einer Vielzahl von Packungen sind Faltlappen durch Klebung miteinander zu verbinden. Zur Anbringung von Leimstellen auf den Faltlappen sind die betreffenden Verpackungsmaschinen mit Leimaggregaten ausgestattet, die wiederum bewegbare Leimauftragsorgane zur Übertragung der Leimstellen auf die Faltlappen aufweisen. Bei Verpackungsmaschinen mit hoher Leistung, insbesondere für die Herstellung von Zigarettenpackungen, müssen die Leimaggregate entsprechend leistungsfähig sein, gleichwohl aber präzise ausgebildete und hinsichtlich der Leimmenge genau abgemessene Leimstellen erzeugen können.

Eine Vorrichtung zum Auftragen von Leim auf einen Faltlappen einer Verpackung zeigt die DE-C-441 358. Dort ist eine Leimrolle am Ende eines verschwenkbaren Arms vorgesehen.

Der Erfindung liegt die Aufgabe zugrunde, ein Leimaggregat vorzuschlagen, welches für besonders leistungsfähige Verpackungsmaschinen, zum Beispiel für die Herstellung von Zigaretten-Weichbecher-Packungen, geeignet ist.

Um diese Anforderungen zu erfüllen, ist das erfindungsgemäße Leimaggregat dadurch gekennzeichnet, daß das Leimauftragungsorgan wenigstens einen umlaufenden Leimflügel aufweist, dessen Endbereich als Leimfläche dient und daß das Leimauftragungsorgan mit dem oder den Leimflügeln und der Leimfläche unter elastischem Verschwenken des Faltlappens auf diesem abwälzbar ist.

Die durch die erfindungsgemäße Vorrichtung vornehmbare Übertragung der Leimportionen auf den Faltlappen ermöglicht höhere Arbeitsgeschwindigkeiten unter Aufrechterhaltung der genauen Dosierung der Leimmenge und einer präzisen Ausführung der Leimfiguren bzw. -flächen.

Besonders vorteilhaft ist die Erfindung anwendbar in Verbindung mit einem kontinuierlich umlaufenden Faltrevolver zur Aufnahme der (Zigaretten-) Packungen in radial außenliegenden, offenen Taschen. Die Beleimungsvorrichtung bzw. das Leimauftragsorgan ist dabei benachbart zum Außenumfang des Faltrevolvers angeordnet, derart, daß das rotierende Leimauftragsorgan in die Bewegungsbahn des Faltrevolvers bzw. des nach rückwärts abstehenden, mit Leim zu versehenden Faltlappens eintritt. Die Bewegungen des rotierend angetriebenen Leimauftragsorgans und des ebenfalls rotierenden Faltrevolvers sind so aufeinander abgestimmt, daß momentan ein Gleichlauf stattfindet, währenddessen die Leimübertragung auf den Faltlappen vollzogen wird. Durch die kurzzeitig gleich gerichtete Umlaufbewegung steht trotz hoher Umlaufgechwindigkeit des Faltrevolvers ausreichend Zeit zur Verfügung, um exakte Leimstellen anzubringen.

Das Leimauftragungsorgan weist vorzugsweise mehrere, insbesondere zwei auf einer rotierend angetriebenen Antriebswelle angebrachte, radial gerichtete Leimflügel auf.

Weitere Merkmale der Erfindung beziehen sich auf die Ausbildung des Leimaggregats. Ein Ausführungsbeispiel wird nachfolgend anhand der Zeichnungen näher erläutert.

### Es zeigt:

- Fig. 1: einen ausgebreiteten Zuschnitt einer (Zigaretten-)Packung mit Leimstellen,
- Fig. 2: eine aus einem Zuschnitt gemäß Fig. 1 gefaltete Packung in Bodenansicht,
- Fig 3: einen Ausschnitt eines Faltrevolvers mit einem Leimaggregat, teilweise im Vertikalschnitt,
- Fig. 4: das Leimaggregat der Fig. 3 in Draufsicht, bei vergrößertem Maßstab,
- Fig. 5: eine Einzelheit des Leimaggregats, nämlich ein Leimauftragsorgan, in Seitenansicht,
- Fig. 6: eine Queransicht zu Fig. 5,
- Fig. 7: eine Einzelheit eines Leimauftragsorgans, nämlich eine Leimfläche in Seitenansicht, bei vergrößertem Maßstab,
- Fig. 8: die Leimfläche gemäß Fig. 7 in Draufsicht.

Das in den Zeichnungen dargestellte, bevorzugte Ausführungsbeispiel befaßt sich mit der Beleimung eines Zuschnitts 10 für eine Zigaretten-Weichbecher-Packung 11. Eine derartige Weichbecher-Packung 11 ist üblicherweise so ausgebildet, daß der Zuschnitt im Bereich einer schmalen Seitenwand 12 eine Schlauchüberlappung aus zwei einander teilweise überdeckenden Seitenwandlappen 13, 14 bildet. Diese sind im Bereich der etwa mittigen Überlappung durch Leim miteinander verbunden. Bei dem vorliegenden Ausführungsbeispiel, wird dabei so vorgegangen, daß Leim auf die Außenseite des nach dem Falten innenliegenden Seitenwandlappens 13 aufgetragen wird, bevor die beiden Seitenwandlappen 13 und 14 in die in Fig. 2 gezeigte Stellung gefaltet werden.

Der Leim wird in einzelnen, voneinander abgegrenzten Leimmarken 15 auf den Seitenwandlappen 13 aufgebracht. Bei dem vorliegenen Ausführungsbeispiel sind insgesamt vier Leimmarken 15 über die Länge des Seitenwandlappens 13 verteilt und mit Abstand voneinander angeordnet. Die Leimmarken 15 haben vor der Verbindung der Seitenwandlappen 13 und 14 miteinander eine rechteckige, langgestreckte Form.

Der Leim bzw., die Leimmarken 15 werden durch ein Leimaggregat 16 auf den Zuschnitt 10 aufgetragen. Das Leimaggregat 16 besteht aus einem geschlossenen Leimbehälter 17 mit einem Leimvorrat 18. Diesem wird ständig eine dosierte Leimschicht entnommen durch eine Leimwalze 19, die rotierend angetrieben innerhalb des Leimbehälters 17 gelagert ist. Ein Abstreifer 20 dosiert die Leimschicht auf dem Umfang der Leimwalze 19.

Außerhalb des Leimbehälters 17 ist ein Leimauftragsorgan 21 angeordnet. Dieses besteht hier aus zwei in derselben Ebene sich erstreckenden Leimflügeln 22, 23, die radial abstehend auf einer gemeinsamen Antriebswelle 24 angeordnet sind. Diese wiederum ist in seitlichen Halterungen 25 als Fortsatz des Leimbehälters 17 drehbar gelagert. Ein durch die Halterung 25 hindurchtretender Fortsatz der Antriebswelle 24 wird einen Zahnriemenantrieb 27 drehend angetrieben. Dieser wiederum steht in Verbindung mit einer Hauptwelle 28, die zum Antrieb der Leimwalze dient. Der Leimbehälter 17 ist etwa mittig geteilt (Teilungsebene 29). Durch Abnehmen des oberen Teils des Leimbehälters 17 ist der Zugang zu den Organen innerhalb desselben freigelegt.

Eine Seitenwand 30 des Leimbehälters 17 ist mit einem Durchbruch 31 versehen. Unmittelbar benachbart zu diesem läuft die Leimwalze 19 um. Das Leimauftragsorgan 21 tritt mit den Leimflügeln 22, 23 durch den Durchbruch 31 hindurch bis zur Berührung mit dem Umfang der Leimwalze 19. Dabei wird jeweils eine dosierte Leimmenge von Leimflächen des Leimauftragsorgans 21 bzw. der Leimflügel 22, 23 übernommen. An den äußeren Enden der Leimflügel 22, 23 sind quergerichtete, also sich im wesentlichen im Umfangsrichtung erstreckende Leimflächen 32 als Leimträger gebildet.

Die Leimflächen 32 sind in besonderer Weise ausgebildet, um stets eine bestimmte, dosierte Leimmenge vom Mantel der Leimwalze 19 zu übernehmen. Wie aus Fig. 6 bis 8 ersichtlich, sind die radial außenliegenden Endbereiche der Leimflügel 22 und 23 konvergierend, also mit abnehmender Breite ausgebildet. Die verhältnismäßig schmalen äußeren Stirnflächen bilden die Leimflächen 32. Diese sind mit Erhöhungen und Vertiefungen versehen, wobei letztere Leim aufnehmen. Bei dem gezeigten Ausführungsbeispiel sind die Leimflächen 32 mit V-förmigen Nuten 33 für die Aufnahme von Leim versehen, und zwar mit einer mittigen Längsnut 33 und hierzu schräg liegenden Quernuten 34. Letztere sind unter einem spitzen Winkel zur Längsnut 33 angeordnet. Die Längs- und Quernuten sind an ihren Enden offen. Wenn die Leimfläche 32 mit geringem Abstand an der Mantelfläche der Leimwalze vorbeibewegt wird, nehmen die Längsnut 33 und die Quernuten 34 Leim auf. Durch die Ausbildung und Anordnung der Nuten wird bei der Übertragung des Leims auf den Zuschnitt 10 ein exaktes Leimbild erzeugt, im vorliegenden Falle ein der Größe der Leimfläche 32 entsprechendes Rechteck (Leimmarke 15).

Das vorliegende Leimaggregat 16 ist einem Faltrevolver 35 zur Herstellung von Weichbecher-Packungen 11 zugeordnet. Der Faltrevolver ist vorzugsweise so ausgebildet wie in der DE-A-35 45 884.4 (am 02.07.1987 veröffentlicht) dargestellt und beschrieben. Der Faltrevolver 35 ist demnach längs des Umfangs mit Hohlkörpern 36 - sogenannten Hohldornen - versehen, um die der Zuschnitt 10 herumgefaltet wird. Den Hohlkörpern 36 sind Falt- und Halteorgane zum Falten und Fixieren des Zuschnitts 10 bzw. der teilweise gefalteten Packung zugeordnet. Im Bereich einer Aufnahmestation 37, die im oberen Bereich des in vertikaler Ebene kontinuierlich umlaufenden Faltrevolvers 35 gebildet ist, wird der Zuschnitt 10 durch einen seitlich angeordneten Zuschnitthalter 38 in gewölbter, bogenförmiger Gestalt bereitgehalten und durch den Hohlkörper 36 mitgenommen. Dabei legt sich der Zuschnitt 10 an die Vorderseite des Hohlkörpers 36 sowie oben und unten an diesen an. Die in Förderrichtung nach rückwärts weisenden Seitenwandlappen 13 und 14 ragen (zunächst) über den Hohlkörper 36 hinweg. Der Seitenwandlappen 13 zur Aufnahem der Leimmarken 15 ist radial nach außen gerichtet. Zum Fixieren des Zuschnitts 10 in dieser Position ist jedem Hohlkörper 36 eine radial bewegbare, federelastisch gelagerte Halteplatte 38 zugeordnet, die an die radial innenliegende (größere) Innenseite des Hohlkörpers 36 bewegt wird unter Fixieren des Zuschnitts 10.

Das Leimaggregat 16 ist, in Drehrichtung des Faltrevolvers 35 gesehen, im Anschluß an die Aufnahmestation 37 ortsfest außerhalb der Bewegungsbahn des Faltrevolvers 35 angeordnet. Die Relativstellung ist derart, daß das Leimauftragsorgan 21 bzw. die Leimflügel 22, 23 bei der Drehung mit einem Teilbereich in die Bewegungsbahn des Faltrevolvers 35 eintreten. Zur Übertragung des Leims bzw. zur Herstellung der Leimmarken 15 auf dem frei abstehenden, ungestützten Seitenwandlappen 13, wird der Leimflügel 22 bzw. 23 aufgrund abgestimmter Relativbewegung zum Faltrevolver 35 so gegen die radial außenliegende Seite des Seitenwandlappens 13 bewegt, daß sich dieser elastisch verformt. Die Bewegung des Leimflügels 22, 23 und die des Faltrevolvers 35 sind während dieser Phase gleichgerichtet. Bei dem gezeigten Ausführungsbeispiel dreht der Faltrevolver 35 im Gegenuhrzeigersinn und die Leimflügel drehen 22, 23 im Uhrzeigersinn. Infolge der Weiterbewegung des Seitenwandlappens 13 nach dem Auftreffen des Leinflügels 22, 23 ergibt sich eine Abwälzbewegung der Leimfläche 32 auf dem Seitenwandlappen 13. Hierdurch wird innerhalb kürzester Zeit, also bei hohen Geschwindigkeiten, ein sehr exaktes Leimbild, im vorliegenden Fall rechteckige Leimmarken 15, auf den Seitenwandlappen übertragen.

Die Bewegungen und Abmessungen der beschriebenen Organe sind so aufeinander abgestimmt, daß der jeweils nächste Leimflügel dem nächstfolgenden Hohlkörper 36 des Faltrevolvers 35 zugeordnet ist und die in Fig. 3 in bezug auf den Leimflügel 22 gezeigte Position erreicht, wenn der Faltrevolver entsprechend weiterbewegt wurde. Nach der Übertragung des Leims tritt der betreffende Leimflügel 22 aus dem Bereich des Faltrevolvers 35 heraus und unmittelbar nachfolgend an den Umfang der Leimwalze 19.

Der mit den Leimmarken 15 versehene Seitenwandlappen kehrt in die nach rückwärts gerichtete Position infolge der Materialelastizität zurück. Ein ebenfalls außerhalb der Bewegungsbahn des Faltrevolvers 35 ortsfest gelagertes Faltorgan 40 mit radial abstehenden, umlaufenden Faltfingern 41 tritt mit diesen in die Umlaufbahn des Faltrevolvers 35 bzw. der Hohlkörper 36 ein, und zwar derart, daß der nach rückwärts weisende, die Leimmarken 15 aufweisende Seitenwandlappen 13 außerhalb der Leimmarken 15 von einem Faltfinger 41 erfaßt und infolge höherer Geschwindigkeit als der Hohlkörper 36 gegen die nach rückwärts weisende schmale Seitenfläche des Hohlkörpers 36 umgefaltet wird.

Der radial innenliegende Seitenwandlappen 14 wird während eines längeren Bewegungsabschnitts des Hohlkörpers 36 durch einen mit dem Faltrevolver 35 umlaufenden und radial verschiebbaren Faltschenkel 39 gefaltet. Der Ablauf dieser Faltbewegung ist auf die Faltbewegung des Seitenwandlappens 14 so abgestimmt, daß dieser zuerst an den Hohlkörper 36 anliegt, der radial innenliegende Seitenwandlappen 14 mithin gegen die Leimmarken 15 gefaltet wird.

An Leimaggregat 16, nämlich an dessen Leimbehälter 17, sind mehrere nebeneinanderliegende, aufrechte Führungsstege 42, 43, 44 angeordnet. Diese sind bogenförmig gestaltet unter Anpassung an die Außenkontur des Faltrevolvers 35. Die Verbindung mit dem Leimbehälter 17 und damit die Relativstellung dieser Führungsstege 42, 43, 44 ist derart, daß sie sich längs des Umfangs des Faltrevolvers 35 im Anschluß an die Aufnahmestation 37 bis über das Faltorgan 40 hinaus erstrecken. Die Führungsstege 42, 43, 44 sind dabei so angeordnet, daß sie die Außenseite des Zuschnitts 10 in diesem Bereich führen und stützen. Im Eintrittsbereich sind die Führungsstege 42, 43, 44 mit einer Einlauffase 45 versehen, durch die der radial außenliegende Bereich des Zuschnitts 10 durch die Relativbewegung des Faltrevolvers 35 nach Mitnahme durch der Hohlkörper 36 außen an diesen angedrückt wird.

Um die beschriebene Drehbewegung der Leimflügel 22, 23 trotz der feststehenden Führungsstege 42, 43, 44 zu ermöglichen, ist jeder Leimflügel 22, 23 in mehrere, nämlich vier Teilflügel 22a, 22b, 22c, 22d, bzw. 23a, 23b, 23c, 23d unteilt. Diese bilden zusammen jeweils einen Leimflügel 22 bzw. 23. Die Teilflügel 22a..23d treten bei den Drehbewegungen in die Lücken zwischen den Führungsstegen 42, 43, 44 ein. Die Teilflügel bilden im übrigen gesonderte, rechteckige Leimflächen 32 entsprechend den rechteckigen Leimmarken 15.

Die Weiterfaltung und Fertigstellung der Weichbecher-Packung 11 erfolgt im übrigen in der in der DE-A-35 45 884.4 beschriebenen Weise.

## Patentansprüche

1. Vorrichtung zum Auftragen von Leim auf Faltlappen von Verpackungs-Zuschnitten mit einem Leimauftragungsorgan (21), welches einem Leimbehälter (17) entnommene Leimportionen auf den Verpackungs-Zuschnitt (10) überträgt und gegen den frei abstehenden, elastisch verformbaren Faltlappen (13) bewegbar und auf diesem mit einer Leimfläche (32) abwälzbar ist, dadurch gekennzeichnet, daß das Leimauftragungsorgan (21) wenigstens einen umlaufenden Leimflügel (22,23) aufweist, dessen Endbereich als Leimfläche (32) dient, und daß das Leimauftragsorgan (21) mit dem oder den Leimflügeln (22,23) und der Leimfläche (32) unter elastischem Verschwenken des Faltlappens (13) auf diesem abwälzbar ist.

2. Vorrichtung nach Anspruch 1, dadurch gekennzeichnet, daß der Zuschnitt (10) während der Berührung durch die rotierend umlaufende Leimfläche (32) seinerseits weiterbewegbar ist, insbesondere durch einen Faltrevolver (35) längs eines Kreisbogens.

3. Vorrichtung nach Anspruch 1 oder 2, dadurch gekennzeichnet, daß der oder die Leimflügel (22, 23) am Leimauftragsorgan (21) radial gerichtet sind mit jeweils den Stirnflächen als Leimflächen (32).

4. Vorrichtung nach Anspruch 3 sowie einem oder mehreren der weiteren Ansprüche, dadurch gekennzeichnet, daß zwei entgegengesetzt gerichtete Leimflügel (22, 23) mit stirnseitigen Leimflächen (32) auf einer rotierend angetriebenen Antriebswelle (24) angeordnet sind.

5. Vorrichtung nach Anspruch 1 sowie einem oder mehreren der weiteren Ansprüche, dadurch gekennzeichnet, daß das Leimauftragsorgan (21) außerhalb des Drehbereichs des Faltrevolvers (35) benachbart zum Umfang desselben angeordnet und ein in Drehrichtung des Faltrevolvers (35) nach rückwärts weisender, radial außenliegender Faltlappen, insbesondere Seitenwandlappen (13), außen durch den momentan in gleicher Richtung bewegten Leimflügel (22, 23) mit Leim beaufschlagbar ist.

6. Vorrichtung nach Anspruch 1 sowie einem oder mehreren der weiteren Ansprüche, dadurch gekennzeichnet, daß am Außenumfang des Faltrevolvers (35) entlanglaufende, bogenförmige Führungsstege (42, 43, 44) mit dem Leimaggregat, insbesondere mit dessen Leimbehälter (17), verbunden sind.

7. Vorrichtung nach Anspruch 6, dadurch gekennzeichnet, daß sich die Führungsstege (42, 43, 44) auch im Bereich der umlaufenden Leimflügel (22, 23) befinden, wobei diese in mehrere, zwischen den parallelen Führungsstegen (42, 43, 44) hindurchbewegbare Teilflügel (22a, 22b, 22c, 22d; 23a, 23b, 23c, 23d) unterteilt sind.

## Claims

1. Apparatus for coating glue onto folding tabs of packaging blanks, with a glue-coating member (21) which transfers glue portions extracted from a glue vessel (17) onto the packaging blank (10) and is moveable up against the freely projecting, elastically deformable folding tab (13) and can roll on this with a glue face (32), characterised in that the glue-coating member (21) has at least one rotating glue wing (22, 23), of which the end region serves as a glue face (32), and in that the glue-coating member (21) can roll on the folding tab (13) with the glue wing or wings (22, 23) and the glue face (32), at the same time pivoting the folding tab (13) elastically.

2. Apparatus according to Claim 1, characterised in that the blank (10), during contact by the rotating glue face (32), can itself be moved further, especially by means of a folding turret (35) along an arc of a circle.

3. Apparatus according to Claim 1 or 2, characterised in that the glue wing or wings (22, 23) on the glue-coating member (21) are radially directed with in each case the end regions as glue faces (32).

4. Apparatus according to Claim 3 and one or more of the further claims, characterised in that two oppositely directed glue wings (22, 23) with end glue faces (32) are arranged on a drive shaft (24) driven to rotate.

5. Apparatus according to Claim 1 and one or more of the further claims, characterised in that the glue-coating member (21) is arranged outside the range of rotation of the folding turret (35) and adjacent to the periphery of the latter, and a radially outer folding tab pointing rearwards in the direction of rotation of the folding turret (35), especially a side-wall tab (13), can be loaded with glue on the outside by the glue wing (22, 23) momentarily moved in the same direction.

6. Apparatus according to Claim 1 and one or more of the further claims, characterised in that arcuate guide webs (42, 43, 44) extending along on the outer periphery of the folding turret (35) are connected to the glue unit, especially to its glue vessel (17).

7. Apparatus according to Claim 6, characterised in that the guide webs (42, 43, 44) are also located in the region of the rotating glue wings (22, 23), these being subdivided into several part wings (22a, 22b, 22c, 22d; 23a, 23b, 23c, 23d) movable through between the parallel guide webs (42, 43, 44).

## Revendications

1. Dispositif d'application de colle sur des pattes de pliage de flans d'empaquetage, comportant un organe d'application de colle (21) qui transmet des portions de colle tirées d'un récipient à colle (17) au flan d'empaquetage (10) et peut être amené contre la patte saillant librement et déformable élastiquement (13) et passé sur celle-ci par une surface à colle (32), caractérisé par le fait que l'organe d'application de colle (21) présente au moins une ailette tournante à colle (22, 23) dont la partie extrême sert de surface à colle (32), et que l'organe d'application de colle (21) peut être passé sur la patte (13) par la ou les ailettes à colle (22, 23) et la surface à colle (32) avec basculement élastique de la patte.

2. Dispositif selon la revendication 1, caractérisé par le fait que le flan (10), pendant que la surface à colle tournante (32) est en contact avec lui, peut elle-même être avancée, en particulier le long d'un arc de cercle, par un revolver de pliage (35).

3. Dispositif selon l'une des revendications 1 et 2, caractérisé par le fait que la ou les ailettes à colle (22, 23) de l'organe d'application de colle (21) sont dirigées radialement, avec leurs surfaces de bout comme surfaces à colle (32).

4. Dispositif selon la revendication 3 et une ou plusieurs des autres revendications, caractérisé par le fait que deux ailettes à colle dirigées en sens opposés (22, 23), à surfaces à colle (32) au bout, sont placées sur un arbre moteur (24) soumis à rotation.

5. Dispositif selon la revendication 1 et une ou plusieurs des autres revendications, caractérisé par le fait que l'organe d'application de colle (21) est placé en dehors du domaine de rotation du revolver de pliage (35) à proximité de la périphérie de celui-ci, et de la colle peut être appliquée extérieurement sur une patte, en particulier une patte de paroi latérale (13), extérieure radialement et dirigée vers l'arrière relativement au sens de rotation du revolver de pliage (35), par l'ailette à colle (22, 23) mue momentanément dans le même sens.

6. Dispositif selon la revendication 1 et une ou plusieurs des autres revendications, caractérisé par le fait que des barrettes de guidage arquées (42, 43, 44) s'étendant le long du pourtour extérieur du revolver de pliage (35) sont jointes au bloc à colle, en particulier au récipient à colle (17) de celui-ci.

7. Dispositif selon la revendication 6, caractérisé par le fait que les barrettes de guidage (42, 43, 44) se trouvent aussi dans la zone des ailettes à colle tournantes (22, 23), celles-ci étant divisées en plusieurs ailettes partielles (22a, 22b, 22c, 22d ; 23a, 23c, 23d) pouvant passer entre les barrettes de guidage parallèles (42, 43, 44).
